# EUROPÄISCHE PATENTANMELDUNG

(11) **EP 4 656 936 A1**
(43) Veröffentlichungstag der Anmeldung: **03.12.2025**
(21) Anmeldenummer: 24178891.8
(22) Anmeldetag: 29.05.2024
(51) Int. Cl.: F21S 45/435, F21S 41/19, F21S 45/20, F21S 45/47, F21S 45/60

(54) **FAHRZEUGLEUCHTE, INSBESONDERE KRAFTFAHRZEUGSCHEINWERFER**

(71) Anmelder: ZKW Group GmbH, 3250 Wieselburg (AT)
(72) Erfinder: Huber, Benjamin, 3365 Allhartsberg (AT); Schmidt, Patrick, 3250 Wieselburg (AT); Zeuner, Markus, 3240 Mank (AT)
(74) Vertreter: Patentanwaltskanzlei Matschnig & Forsthuber OG

(57) **Zusammenfassung**

Fahrzeugleuchte (1), insbesondere Kraftfahrzeugscheinwerfer (6), umfassend eine Anzahl an Lichtquellen (2), einen Schaltungsträger (3) mit einer Vorderseite (3a) und einer Rückseite (3b), wobei die Lichtquellen (2) an der Vorderseite (3a) des Schaltungsträgers (3) angeordnet sind, einen Kühlkörper (4), wobei der Kühlkörper (4) flächig an der Rückseite (3b) des Schaltungsträgers (3) angebracht ist, sowie einen an dem Kühlkörper (4) befestigten Lüfter (5), wobei der Kühlkörper (4) einen Basiskörper (4a) zur flächigen Kontaktierung der Rückseite (3b) des Schaltungsträgers (3), einen Flansch (4b) zur Aufnahme des Lüfters (5), sowie einen Luftkanal (4c) aufweist, wobei der Flansch (4b) eine in den Luftkanal (4c) mündende Lufteinlassöffnung (4d) umschließt, die zur Aufnahme eines durch den Lüfter (5) erzeugten Luftstromes (L) eingerichtet ist, wobei sich der Luftkanal (4c) bis hin zu einer Luftauslassöffnung (4e) erstreckt, wobei der Kühlkörper (4) einstückig aus 3D gedrucktem Material ausgebildet ist.

## Beschreibung

Die Erfindung betrifft eine Fahrzeugleuchte, insbesondere Kraftfahrzeugscheinwerfer, umfassend eine Anzahl an Lichtquellen, einen Schaltungsträger mit einer Vorderseite und einer Rückseite, wobei die Lichtquellen an der Vorderseite des Schaltungsträgers angeordnet sind, einen Kühlkörper, wobei der Kühlkörper flächig an der Rückseite des Schaltungsträgers angebracht ist, sowie einen an dem Kühlkörper befestigten Lüfter.

Aus dem Stand der Technik sind zahlreiche Fahrzeugleuchten bekannt geworden, die eine aktive Kühlung umfassend einen Kühlkörper sowie einen daran angeordneten Lüfter aufweisen. Eine Aufgabe der Erfindung besteht darin, eine Fahrzeugleuchte zu schaffen, die eine besser optimierbare Kühlung hinsichtlich der Kühlleistung bei häufig beschränktem Bauraum und/oder beschränkter Baugeometrie aufweist.

Diese Aufgabe wird durch eine Fahrzeugleuchte der eingangs genannten Art gelöst, bei welcher erfindungsgemäß der Kühlkörper einen Basiskörper zur flächigen Kontaktierung der Rückseite des Schaltungsträgers, einen Flansch zur Aufnahme des Lüfters, sowie einen Luftkanal aufweist, wobei der Flansch eine in den Luftkanal mündende Lufteinlassöffnung umschließt, die zur Aufnahme eines durch den Lüfter erzeugten Luftstromes eingerichtet ist, wobei sich der Luftkanal bis hin zu einer Luftauslassöffnung erstreckt, wobei der Kühlkörper einstückig aus 3D gedrucktem Material ausgebildet ist.

Die Anzahl an Lichtquellen kann vorzugsweise zumindest 4, 8, 10 oder mehr betragen. Der Basiskörper oder ein Teil davon soll nicht als vorgefertigtes Substrat vorliegen, sondern von Grund auf 3D gedruckt werden. Unter einer einstückigen Bauweise wird daher eine Bauweise verstanden, die frei von zerstörungsfrei lösbaren Verbindungen ist. Die Erfindung erlaubt eine bauraumoptimierte Fertigung der Fahrzeugleuchte. Die Form des Kühlkörpers kann durch eine Simulation basierend auf künstlicher Intelligenz erfolgen, sodass abstrakte unregelmäßige Formen des Kühlkörpers bzw. seiner Oberfläche denkbar sind. Durch eine optimierte Luftführung im Kühlkörper kann die aufgewärmte Luft in das Gehäuse geleitet werden. Eine Gewichtseinsparung gegenüber herkömmlichen Fahrzeugleuchten liegt geschätzt bei ca. 10%. Für den 3D-Druck kann das z.B. das 3D-Druckgerät mit der Bezeichnung "Desktop Metall P50" eingesetzt werden. Der Kühlkörper kann gedruckt und nachträglich gesintert werden.

Insbesondere kann vorgesehen sein, dass die Luftauslassöffnung dergestalt ausgebildet ist, dass die Strömungsrichtung der durch die Luftauslassöffnung ausströmenden Luft in Bezug auf einen Anströmwinkel, der durch die Lufteinlassöffnung einströmenden Luft in einem Winkel α von maximal 45° geneigt ist. Dies erlaubt eine effiziente Aufrechterhaltung des Luftstromes, eine hohe Strömungsgeschwindigkeit und einen niedrigen Staudruck auf der Auslassseite.

Weiters kann vorgesehen sein, dass der Luftkanal dergestalt ausgebildet ist, dass sich dieser ausgehend von der Lufteinlassöffnung hin zu der Luftauslassöffnung kontinuierlich in Richtung des Basiskörpers verjüngt, wobei insbesondere vorgesehen ist, dass der Querschnitt des Luftkanals ausgehend von der Lufteinlassöffnung hin zu der Luftauslassöffnung kontinuierlich abnimmt. Das bedeutet, dass eine Breite parallel zum Basiskörper weniger abnimmt als seine Tiefe gemessen in Normalrichtung zum Basiskörper. Die Breite kann insbesondere konstant sein oder sich ebenso verjüngen. Durch eine Verjüngung des Kanals nimmt die Strömungsgeschwindigkeit im Kanal zu. Auf diese Weise kann die Kühlleistung am Ende des Kanals erhöht werden und/oder eine am Ende des Kanals oder in der Umgebung des Endes stattzufindende Entfeuchtung effizienter ablaufen. So können z.B. nachgeordnete Elemente wie eine Abdeckscheibe effizienter entfeuchtet werden.

Insbesondere kann vorgesehen sein, dass an der Luftauslassöffnung ein Innengehäuse angreift, das eine dem Schaltungsträger nachgeordnete Projektionslinse zur Manipulation der durch die Lichtquellen abgestrahlten Lichtverteilung haltert, wobei das Innengehäuse durch ein Außengehäuse eingeschlossen ist, wobei das Außengehäuse eine der Projektionslinse nachgelagerte lichtdurchlässige Abdeckscheibe aufweist, wobei das Innengehäuse einen Innengehäuseluftkanal aufweist, der dazu eingerichtet ist, einen durch die Luftauslassöffnung aufgenommenen Luftstrom in Richtung der Abdeckscheibe zu lenken. Dies kann zur Entfeuchtung der Abdeckscheibe und/oder zum Enteisen dienen.

Weiters kann vorgesehen sein, dass innerhalb des Luftkanals Kühlungsstrukturelemente vorgesehen sind, die sich ausgehend von einer Kanalinnenwand und/oder dem Basiskörper innerhalb des Luftkanals erstrecken.

Insbesondere kann vorgesehen sein, dass es sich bei den Kühlungsstrukturelementen um Kühlrippen, die sich parallel zu einer Längserstreckung des Luftkanals erstrecken, und/oder um Kühlstifte handelt.

Weiters kann vorgesehen sein, dass es sich bei den Kühlungsstrukturelementen um asymmetrische, unregelmäßig angeordnete Strukturen handelt. Diese Strukturen können mittels KI trotz ihrer unregelmäßigen Form strömungsoptimiert sein. Auch eine Kombination mit vorgenannten Kühlrippen oder Kühlstiften ist denkbar.

Insbesondere kann vorgesehen sein, dass der Basiskörper einen eben ausgebildeten Bereich aufweist, wobei der Flansch dergestalt ausgebildet ist, dass ein an dem Flansch flächig montierter Lüfter in Bezug auf den ebenen Bereich des Basiskörpers schräg geneigt ist. Schräg geneigt bedeutet, dass der Winkel z.B. zwischen 20° und 70°, insbesondere zwischen 30° und 60° beträgt. Auf diese Weise kann der erforderliche Bauraum verringert werden.

Weiters kann vorgesehen sein, dass die Position der Lufteinlassöffnung sowie die Neigung des Lüfters in Bezug auf den Basiskörper so gewählt ist, dass ein Luftstrom nach Eintritt in die Lufteinlassöffnung ohne zusätzliche Umlenkung zumindest auf einen Abschnitt jenes Bereichs des Basiskörpers oder davon abstehender Kühlungsstrukturelemente trifft, der den Lichtquellen direkt gegenüberliegt. Das bedeutet, dass die Rückseite des Schaltungsträgers den Kühlkörper direkt kontaktiert und die betreffenden Kühlungsstrukturelemente innerhalb einer gedachten Normalprojektion auf eine dergestalt ausgebildete Kontaktebene gegenüber den Lichtquellen liegen.

Insbesondere kann vorgesehen sein, dass dieser Bereich einen Schwerpunkt eines Polygons umfasst, das durch die am weitesten außen liegenden LEDs gebildet wird. Vorzugsweise können auch alle LEDs "thermisch" erfasst werden.

Insbesondere kann vorgesehen sein, dass der besagte Abschnitt den Bereich umfasst, der der höchsten Konzentration an Lichtquellen direkt gegenüberliegt. Besonders vorteilhaft können die drei letztgenannten Merkmale miteinander kombiniert werden.

Weiters kann vorgesehen sein, dass die Lichtquellen an der Vorderseite des Schaltungsträgers flächig verteilt sind, wobei der Kühlkörper an gegenüberliegender Fläche der Rückseite des Schaltungsträgers angeordnet ist, und zwar so, dass eine Normalprojektion des Basiskörpers auf die Vorderseite des Schaltungsträgers zumindest 70%, vorzugsweise zumindest 80% der Fläche abdeckt, die durch ein virtuelles Polygon gebildet wird, dessen Eckpunkte durch Lichtquellen gebildet werden, und zwar so, dass sämtliche Lichtquellen, die nicht Eckpunkte des Polygons bilden, innerhalb des Polygons liegen.

Insbesondere kann vorgesehen sein, dass zur Erhöhung des Wärmeübergangs von der Vorderseite hin zu der Rückseite des Schaltungsträgers Wärmeübertragungsmittel vorgesehen sind, die den Schaltungsträger von seiner Vorderseite hin zu seiner Rückseite durchsetzen.

Weiters kann vorgesehen sein, dass zumindest manche der Wärmeübertragungsmittel als VIAS ausgebildet sind, die vorzugsweise mit wärmeleitendem Material verfüllt sind und besonders bevorzugt in unmittelbarer Nähe zu den Lichtquellen angeordnet sind.

Unter einem VIA wird ein "vertical interconnect access" verstanden. Typischerweise liegt ein VIA in unmittelbare Nähe zu den Lichtquellen. Darunter wird ein Abstand von weniger als 5mm zur nächstgelegenen Lichtquelle verstanden.

Insbesondere kann vorgesehen sein, dass der Kühlköper aus einer Aluminiumlegierung besteht. Als Materialien kommen z.B. Aluminiumlegierungen wie AlSi10Mg oder die Legierung 6061 in Frage. Die Form des Kühlkörpers inkl. seiner Rippen, Pins und/oder unregelmäßigen Strukturen kann z.B. über ein Lasersinterverfahren finalisiert werden.

Weiters kann vorgesehen sein, dass der Basiskörper einstückig angeformte Befestigungsmittel aufweist, die zur lösbaren Verbindung mit dem Schaltungsträger oder einem an dem Schaltungsträger angreifenden Gehäuse vorbereitet sind.

Weiters betrifft die Erfindung einen Kraftfahrzeugscheinwerfer, umfassend eine erfindungsgemäße Fahrzeugleuchte.

Weitere optionale Aspekte der Erfindung werden nachfolgend beschrieben:
Der Lüfter kann als Axiallüfter ausgebildet sein. Der 3D-gedruckte Kühlkörper kann aus einem Luftkanal und der Basisfläche bestehen, wobei der Körper einstückig ausgeführt ist. Der Lüfter ist direkt auf dem Luftkanal angebracht. Ausgehend von der Basisfläche zieht sich die optimierte Kühlgeometrie, konzentriert auf die vorgegebenen Wärmequellen und einen optimalen Luftstrom, durch den Luftkanal. Der Luftstrom kann, nach der Hauptfunktion der Kühlung, präzise z.B. in Richtung Abschlussscheibe für effiziente Weiterverwendung geführt werden.

Durch das 3D-Druck Verfahren ist eine Optimierung der Kühlleistung, des Luftstromes und des Gewichtes bzw. der Einbaugröße gegeben. Der Lüfter kann direkt auf den Flansch der Lüfteinlassöffnung des Luftkanals angebracht werden. Der Luftkanal kann mit der "Ausblas"-Öffnung den Basiskörper auf mindestens einer (der vier) Seiten überragen und hat einstückig angeformte Verbindungselemente zur lösbaren direkten Verbindung mit dem Lüfter (Schraub-Ösen, Clips etc.). Die Luftkanal-"Einblas"-Öffnung schließt weitgehend strömungsdicht mit dem Lüftergehäuse ab (keine Nebenluft). Der Luftkanal umschließt innerhalb des Luftkanals angeordnete, sich vom Basiskühlkörper weg erstreckende, wärmeableitende luftleitende Strukturen. Die Basis der Strukturen ist genau gegenüber den Lichtquellen angeordnet. Strukturen sind einstückig mit dem Luftkanal und/ oder Basiskörper gefertigt. Die Strukturen haben symmetrische regelmäßige (z.B. Rippen oder Stifte) Geometrie und/oder unsymmetrische unregelmäßige frei geformte Geometrie.

Die Erfindung ist im Folgenden anhand einer beispielhaften und nicht einschränkenden Ausführungsform näher erläutert, die in den Figuren veranschaulicht ist. Darin zeigt
- Figur 1: eine perspektivische Darstellung einer Fahrzeugleuchte gemäß der Erfindung,
- Figur 2: eine perspektivische Darstellung eines Kühlkörpers inkl. Lüfter gemäß Fig. 1,
- Figur 3a: eine Sicht auf die Oberseite des Kühlkörpers exkl. Lüfter gemäß Fig. 2,
- Figur 3a2: eine Andeutung eines Schnittes durch die Fig. 3a,
- Figur 3b: eine Schnittdarstellung entsprechend dem angedeuteten Schnitt gemäß Fig. 3a2,
- Figur 4: eine Sicht auf die Oberseite des Kühlkörpers inkl. Lüfter,
- Figur 5: eine Schrägansicht der Fahrzeugleuchte gemäß Fig. 1 inkl. einem Innengehäuse 7,
- Figur 6: eine Schrägansicht der Fahrzeugleuchte gemäß Fig. 5 inkl. einer Projektionslinse,
- Figur 7: eine Seitenansicht der Fahrzeugleuchte gemäß Fig. 6 integriert in ein Außengehäuse inkl. lichtdurchlässiger Abdeckscheibe, sodass ein Fahrzeugscheinwerfer erhalten wird, und
- Figuren 8 bis: 10 Details zu beispielhaften Ausgestaltungen von Kühlpins und Strukturen.

In den folgenden Figuren bezeichnen - sofern nicht anders angegeben - gleiche Bezugszeichen gleiche Merkmale.

Fig. 1 zeigt eine perspektivische Darstellung einer Fahrzeugleuchte 1 gemäß der Erfindung. Die Fahrzeugleuchte 1 kann als Teil eines Kraftfahrzeugscheinwerfers 6 (siehe Fig. 7) ausgebildet sein und umfasst eine Anzahl an Lichtquellen 2, einen Schaltungsträger 3 mit einer Vorderseite 3a und einer Rückseite 3b, wobei die Lichtquellen 2 an der Vorderseite 3a des Schaltungsträgers 3 angeordnet sind, einen Kühlkörper 4, wobei der Kühlkörper 4 flächig an der Rückseite 3b des Schaltungsträgers 3 angebracht ist, sowie einen an dem Kühlkörper 4 befestigten Lüfter 5.

Mit Blick auf Fig. 2, sowie 3a, 3a2 sowie 3b sei erwähnt, dass der Kühlkörper 4 einen Basiskörper 4a zur flächigen Kontaktierung der Rückseite 3b des Schaltungsträgers 3, einen Flansch 4b zur Aufnahme des Lüfters 5, sowie einen Luftkanal 4c aufweist. Der Flansch 4b umschließt eine in den Luftkanal 4c mündende Lufteinlassöffnung 4d, die zur Aufnahme eines durch den Lüfter 5 erzeugten Luftstromes L eingerichtet ist. Der Luftkanal 4c erstreckt sich bis hin zu einer Luftauslassöffnung 4e, wobei der Kühlkörper 4 einstückig aus 3D gedrucktem Material ausgebildet ist.

Der Luftkanal 4c kann dergestalt ausgebildet sein, dass sich dieser ausgehend von der Lufteinlassöffnung 4d hin zu der Luftauslassöffnung 4e kontinuierlich in Richtung des Basiskörpers 4a verjüngt, wobei insbesondere vorgesehen ist, dass der Querschnitt des Luftkanals 4c ausgehend von der Lufteinlassöffnung 4d hin zu der Luftauslassöffnung 4e kontinuierlich abnimmt.

Innerhalb des Luftkanals 4c sind Kühlungsstrukturelemente 10 vorgesehen, die sich ausgehend von einer Kanalinnenwand 4c' und/oder dem Basiskörper 4a innerhalb des Luftkanals 4c erstrecken. In Figuren 3a bis 3b sind beispielhaft Kühlungsstrukturelemente 10 in Form von Kühlrippen 10a gezeigt, die sich parallel zu einer Längserstreckung des Luftkanals 4c erstrecken. Figuren 8 bis 10 zeigen hingegen Stifte 10b und asymmetrische, unregelmäßig angeordnete Strukturen 10c.

Mit Blick auf Fig. 1 sei erwähnt, dass die Luftauslassöffnung 4e dergestalt ausgebildet ist, dass die Strömungsrichtung der durch die Luftauslassöffnung 4e ausströmenden Luft La in Bezug auf einen Anströmwinkel, der durch die Lufteinlassöffnung 4d einströmenden Luft Le in einem Winkel α von maximal 45° geneigt ist. Der Basiskörper 4a weist vorzugsweise einen eben ausgebildeten Bereich 4a' auf, wobei der Flansch 4b des Kühlkörpers 4 dergestalt ausgebildet ist, dass ein an dem Flansch 4b flächig montierter Lüfter 5 in Bezug auf den ebenen Bereich 4a' des Basiskörpers 4a schräg geneigt ist.

Die Position der Lufteinlassöffnung 4d sowie die Neigung des Lüfters 5 in Bezug auf den Basiskörper 4a kann so gewählt sein, dass ein Luftstrom L nach Eintritt in die Lufteinlassöffnung 4d ohne zusätzliche Umlenkung zumindest auf einen Abschnitt jenes Bereichs des Basiskörpers 4a oder davon abstehender Kühlungsstrukturelemente 10 trifft, der den Lichtquellen 2 direkt gegenüberliegt. Insbesondere kann vorgesehen sein, dass dieser Bereich einen Schwerpunkt eines Polygons umfasst, das durch die am weitesten außen liegenden LEDs gebildet wird. Vorzugsweise können auch alle LEDs "thermisch" erfasst werden. Weiters kann vorgesehen sein, dass der besagte Abschnitt den Bereich umfasst, der der höchsten Konzentration an Lichtquellen 2 direkt gegenüberliegt.

Vorzugsweise sind die Lichtquellen 2 an der Vorderseite 3a des Schaltungsträgers 3 flächig verteilt, wobei der Kühlkörper 4 an gegenüberliegender Fläche der Rückseite 3b des Schaltungsträgers 3 angeordnet ist, und zwar so, dass eine Normalprojektion des Basiskörpers 4 auf die Vorderseite 3a zumindest 70%, vorzugsweise zumindest 80% der Fläche abdeckt, die durch ein virtuelles Polygon gebildet wird, dessen Eckpunkte durch Lichtquellen 2 gebildet werden, und zwar so, dass sämtliche Lichtquellen 2, die nicht Eckpunkte des Polygons bilden, innerhalb des Polygons liegen.

Zur Erhöhung des Wärmeübergangs von der Vorderseite 3a hin zu der Rückseite 3b des Schaltungsträgers 3 können Wärmeübertragungsmittel 11 vorgesehen sein, die den Schaltungsträger 3 von seiner Vorderseite 3a hin zu seiner Rückseite 3b durchsetzen. Es können zumindest manche der Wärmeübertragungsmittel 11 als VIAS 11a ausgebildet sein, die vorzugsweise mit wärmeleitendem Material verfüllt sind und besonders bevorzugt in unmittelbarer Nähe zu den Lichtquellen 2 angeordnet sind.

Figur 4 zeigt eine Sicht auf die Oberseite des Kühlkörpers 4 inkl. Lüfter 5. Darin ist erkennbar, dass der Basiskörper 4a einstückig angeformte Befestigungsmittel 4f aufweisen kann, die zur lösbaren Verbindung mit dem Schaltungsträger 3 oder einem an dem Schaltungsträger 3 angreifenden Gehäuse 7 vorbereitet sind.

Figur 5 zeigt eine Schrägansicht der Fahrzeugleuchte 1 gemäß Fig. 1 inkl. einem Innengehäuse 7. Figur 6 zeigt eine Schrägansicht der Fahrzeugleuchte 1 gemäß Fig. 5 inkl. einer Projektionslinse 8.

Figur 7 zeigt eine Seitenansicht der Fahrzeugleuchte gemäß Fig. 6 integriert in ein Außengehäuse inkl. lichtdurchlässiger Abdeckscheibe, sodass ein Fahrzeugscheinwerfer erhalten wird. An der Luftauslassöffnung 4e greift ein Innengehäuse 7 an, das eine dem Schaltungsträger 3 nachgeordnete Projektionslinse 8 zur Manipulation der durch die Lichtquellen 2 abgestrahlten Lichtverteilung haltert. Das Innengehäuse 7 ist durch ein Außengehäuse 9 eingeschlossen. Dieses weist eine der Projektionslinse 8 nachgelagerte lichtdurchlässige Abdeckscheibe 9a auf, wobei das Innengehäuse 7 einen Innengehäuseluftkanal 7a aufweist, der dazu eingerichtet ist, einen durch die Luftauslassöffnung 4e aufgenommenen Luftstrom L in Richtung der Abdeckscheibe 9a zu lenken.

Figuren 8 bis 10 zeigen Details zu beispielhaften Ausgestaltungen von Kühlpins 10b und Kühlstrukturen 10c.

Der Kühlköper 5 besteht vorzugsweise aus einer Aluminiumlegierung.

Die Erfindung ist nicht auf die gezeigten Ausführungsformen beschränkt, sondern durch den gesamten Schutzumfang der Ansprüche definiert. Auch können einzelne Aspekte der Erfindung bzw. der Ausführungsformen aufgegriffen und miteinander kombiniert werden. Etwaige Bezugszeichen in den Ansprüchen sind beispielhaft und dienen nur der einfacheren Lesbarkeit der Ansprüche, ohne diese einzuschränken.

### Bezugszeichen

- 1: Fahrzeugleuchte
- 2: Lichtquelle
- 3: Schaltungsträger
- 3a: Vorderseite Schaltungsträger
- 3b: Rückseite Schaltungsträger
- 4: Kühlkörper
- 4a: Basiskörper Kühlkörper
- 4b: Flansch Kühlkörper
- 4c: Luftkanal
- 4d: Lufteinlassöffnung
- 4e: Luftauslassöffnung
- 4f: Befestigungsmittel
- 5: Lüfter
- 6: Kraftfahrzeugscheinwerfer
- 7: Innengehäuse
- 8: Projektionslinse
- 9: Außengehäuse
- 9a: lichtdurchlässige Abdeckscheibe
- 10: Kühlungsstrukturelemente
- 10a: Kühlrippen (Kühlungsstrukturelemente)
- 10b: Stifte (Kühlungsstrukturelemente)
- 10c: asymmetrische, unregelmäßig angeordnete Vorsprünge (Kühlungsstrukturelemente)
- 11: Wärmeübertragungsmittel
- 11a: VIAS (Wärmeübertragungsmittel)
- L: Luftstrom
- La: ausströmende Luft
- Le: einströmende Luft
- α: Winkel einströmende Luft / ausströmende Luft

## Patentansprüche

1. Fahrzeugleuchte (1), insbesondere Kraftfahrzeugscheinwerfer (6), umfassend
- eine Anzahl an Lichtquellen (2),
- einen Schaltungsträger (3) mit einer Vorderseite (3a) und einer Rückseite (3b), wobei die Lichtquellen (2) an der Vorderseite (3a) des Schaltungsträgers (3) angeordnet sind,
- einen Kühlkörper (4), wobei der Kühlkörper (4) flächig an der Rückseite (3b) des Schaltungsträgers (3) angebracht ist, sowie
- einen an dem Kühlkörper (4) befestigten Lüfter (5),
**dadurch gekennzeichnet, dass**
der Kühlkörper (4)
*einen Basiskörper (4a) zur flächigen Kontaktierung der Rückseite (3b) des Schaltungsträgers (3),
*einen Flansch (4b) zur Aufnahme des Lüfters (5),
*sowie einen Luftkanal (4c) aufweist,
wobei der Flansch (4b) eine in den Luftkanal (4c) mündende Lufteinlassöffnung (4d) umschließt, die zur Aufnahme eines durch den Lüfter (5) erzeugten Luftstromes (L) eingerichtet ist, wobei sich der Luftkanal (4c) bis hin zu einer Luftauslassöffnung (4e) erstreckt, wobei der Kühlkörper (4) einstückig aus 3D gedrucktem Material ausgebildet ist.

2. Fahrzeugleuchte (1) nach Anspruch 1, wobei die Luftauslassöffnung (4e) dergestalt ausgebildet ist, dass die Strömungsrichtung der durch die Luftauslassöffnung (4e) ausströmenden Luft (La) in Bezug auf einen Anströmwinkel, der durch die Lufteinlassöffnung (4d) einströmenden Luft (Le) in einem Winkel (α) von maximal 45° geneigt ist.

3. Fahrzeugleuchte (1) nach Anspruch 1 oder 2, wobei der Luftkanal (4c) dergestalt ausgebildet ist, dass sich dieser ausgehend von der Lufteinlassöffnung (4d) hin zu der Luftauslassöffnung (4e) kontinuierlich in Richtung des Basiskörpers (4a) verjüngt, wobei insbesondere vorgesehen ist, dass der Querschnitt des Luftkanals (4c) ausgehend von der Lufteinlassöffnung (4d) hin zu der Luftauslassöffnung (4e) kontinuierlich abnimmt.

4. Fahrzeugleuchte (1) nach einem der vorhergehenden Ansprüche, wobei an der Luftauslassöffnung (4e) ein Innengehäuse (7) angreift, das eine dem Schaltungsträger (3) nachgeordnete Projektionslinse (8) zur Manipulation der durch die Lichtquellen (2) abgestrahlten Lichtverteilung haltert, wobei das Innengehäuse (7) durch ein Außengehäuse (9) eingeschlossen ist, wobei das Außengehäuse (9) eine der Projektionslinse (8) nachgelagerte lichtdurchlässige Abdeckscheibe (9a) aufweist, wobei das Innengehäuse (7) einen Innengehäuseluftkanal (7a) aufweist, der dazu eingerichtet ist, einen durch die Luftauslassöffnung (4e) aufgenommenen Luftstrom (L) in Richtung der Abdeckscheibe (9a) zu lenken.

5. Fahrzeugleuchte (1) nach einem der vorhergehenden Ansprüche, wobei innerhalb des Luftkanals (4c) Kühlungsstrukturelemente (10) vorgesehen sind, die sich ausgehend von einer Kanalinnenwand (4c') und/oder dem Basiskörper (4a) innerhalb des Luftkanals (4c) erstrecken.

6. Fahrzeugleuchte (1) nach Anspruch 5, wobei es sich bei den Kühlungsstrukturelementen (10, 10a, 10b, 10c)
* um Kühlrippen (10a), die sich parallel zu einer Längserstreckung des Luftkanals (4c) erstrecken, und/oder
* um Stifte (10b) handelt.

7. Fahrzeugleuchte (1) nach Anspruch 5, wobei es sich bei den Kühlungsstrukturelementen (10, 10a, 10b, 10c) um asymmetrische, unregelmäßig angeordnete Strukturen (10c) handelt.

8. Fahrzeugleuchte (1) nach einem der vorhergehenden Ansprüche, wobei der Basiskörper (4a) einen eben ausgebildeten Bereich (4a') aufweist, wobei der Flansch (4b) des Kühlkörpers (4) dergestalt ausgebildet ist, dass ein an dem Flansch (4b) flächig montierter Lüfter (5) in Bezug auf den ebenen Bereich (4a') des Basiskörpers (4a) schräg geneigt ist.

9. Fahrzeugleuchte (1) nach einem der vorhergehenden Ansprüche, wobei die Position der Lufteinlassöffnung (4d) sowie die Neigung des Lüfters (5) in Bezug auf den Basiskörper (4a) so gewählt ist, dass ein Luftstrom (L) nach Eintritt in die Lufteinlassöffnung (4d) ohne zusätzliche Umlenkung zumindest auf einen Abschnitt jenes Bereichs des Basiskörpers (4a) oder davon abstehender Kühlungsstrukturelemente (10) trifft, der den Lichtquellen (2) direkt gegenüberliegt.

10. Fahrzeugleuchte (1) nach Anspruch 9, wobei der besagte Abschnitt den Bereich umfasst, der der höchsten Konzentration an Lichtquellen (2) direkt gegenüberliegt.

11. Fahrzeugleuchte (1) nach einem der vorhergehenden Ansprüche, wobei die Lichtquellen (2) an der Vorderseite (3a) des Schaltungsträgers (3) flächig verteilt sind, wobei der Kühlkörper (4) an gegenüberliegender Fläche der Rückseite (3b) des Schaltungsträgers (3) angeordnet ist, und zwar so, dass eine Normalprojektion des Basiskörpers (4) auf die Vorderseite (3a) zumindest 70%, vorzugsweise zumindest 80% der Fläche abdeckt, die durch ein virtuelles Polygon gebildet wird, dessen Eckpunkte durch Lichtquellen (2) gebildet werden, und zwar so, dass sämtliche Lichtquellen (2), die nicht Eckpunkte des Polygons bilden, innerhalb des Polygons liegen.

12. Fahrzeugleuchte (1) nach einem der vorhergehenden Ansprüche, wobei zur Erhöhung des Wärmeübergangs von der Vorderseite (3a) hin zu der Rückseite (3b) des Schaltungsträgers (3) Wärmeübertragungsmittel (11) vorgesehen sind, die den Schaltungsträger (3) von seiner Vorderseite (3a) hin zu seiner Rückseite (3b) durchsetzen.

13. Fahrzeugleuchte (1) nach Anspruch 12, wobei zumindest manche der Wärmeübertragungsmittel (11) als VIAS (11a) ausgebildet sind, die vorzugsweise mit wärmeleitendem Material verfüllt sind und besonders bevorzugt in unmittelbarer Nähe zu den Lichtquellen (2) angeordnet sind.

14. Fahrzeugleuchte (1) nach einem der vorhergehenden Ansprüche, wobei der Kühlköper (5) aus einer Aluminiumlegierung besteht.

15. Fahrzeugleuchte (1) nach einem der vorhergehenden Ansprüche, wobei der Basiskörper (4a) einstückig angeformte Befestigungsmittel (4f) aufweist, die zur lösbaren Verbindung mit dem Schaltungsträger (3) oder einem an dem Schaltungsträger (3) angreifenden Gehäuse (7) vorbereitet sind.

16. Kraftfahrzeugscheinwerfer (6), umfassend eine Fahrzeugleuchte (1) nach einem der vorhergehenden Ansprüche.
